# EUROPÄISCHE PATENTSCHRIFT

(11) **EP 2 951 350 B1**
(45) Veröffentlichungstag und Bekanntmachung des Hinweises auf die Patenterteilung: **21.03.2018**
(21) Anmeldenummer: 14700206.7
(22) Anmeldetag: 10.01.2014
(51) Int. Cl.: E01B 27/06, E01B 27/10

(54) **REINIGUNGSMASCHINE ZUR REINIGUNG VON SCHOTTER EINES GLEISES**
CLEANING MACHINE FOR CLEANING BALLAST OF A TRACK
MACHINE DE NETTOYAGE POUR LE NETTOYAGE DU BALLAST D'UNE VOIE

(30) Priorität: 31.01.2013 AT 692013
(43) Veröffentlichungstag der Anmeldung: 09.12.2015
(73) Patentinhaber: Plasser & Theurer Export von Bahnbaumaschinen Gesellschaft m.b.H., 1010 Wien (AT)
(72) Erfinder: WÖRGÖTTER, Herbert, A-4210 Gallneukirchen (AT)
(86) Internationale Anmeldenummer: PCT/EP2014/000034
(87) Internationale Veröffentlichungsnummer: WO 2014/117912

(56) Entgegenhaltungen:
- EP-A2- 1 288 372
- WO-A1-2011/047746
- AT-A4- 511 340
- US-A- 4 502 389

## Beschreibung

Die Erfindung betrifft eine Reinigungsmaschine zur Reinigung von Schotter eines Gleises, mit einem auf Schienenfahrwerken verfahrbaren Maschinenrahmen, einer Schotteraufnahmevorrichtung und einer Schienenkontaktelemente zum Erfassen von Schienen des Gleises aufweisenden, mit dem Maschinenrahmen verbundenen Gleishebevorrichtung, die in einer Maschinenlängsrichtung relativ zum Maschinenrahmen sowie relativ zur Schotteraufnahmevorrichtung verschiebbar ausgebildet ist.

Derartige im Arbeitseinsatz kontinuierlich verfahrbare Reinigungsmaschinen sind bereits durch US 4 614 238 oder GB 1 304 900 bekannt. Im Bereich der durch die Entfernung des verschmutzten Schotters entstandenen Umbaulücke wird das Gleis mit Hilfe der Gleishebevorrichtung abgestützt.

US 4 502 389 offenbart eine Maschine zur Sanierung , insbesondere zur Reinigung von Schotter eines Gleises. Die Maschine weist neben einer Schotteraufnahmevorrichtung auch eine Gleishebevorrichtung auf. Diese ist zum Aus- und Einbau von Gleisjochen ausgebildet. Die Schotteraufnahme, die Reinigung und die Wiedereinbringung findet bei ausgebautem Gleisjoch statt.

Durch WO 2011047746 ist eine Reinigungsmaschine bekannt, bei der sowohl die Schotteraufnahmevorrichtung als auch die Gleishebevorrichtung auf einem Zwischenträger befestigt sind, der relativ zum Maschinenrahmen verschiebbar ist. Im Arbeitseinsatz befindet sich dieser Zwischenträger bezüglich einer Arbeitsrichtung permanent in einer vorderen Normalposition. Für den Fall, dass im Arbeitseinsatz die Schotteraufnahmevorrichtung auf ein größeres, ortsfestes Hindernis auftrifft, erfolgt eine kurze Verschiebung des Zwischenträgers in die hintere Position in Verbindung mit einem sofortigen Stopp der Maschinenvorfahrt. Damit kann eine Beschädigung der Schotteraufnahmevorrichtung zuverlässig ausgeschlossen werden.

Aus AT 511 340 A4 ist eine Maschine zur Entfernung von Schotter eines Gleises ersichtlich. Um die Anhebung des abzweigenden Gleises in einem Weichenabschnitt zu unterstützen, weist die Maschine eine in Gleislängsrichtung verschiebbare Laufkatze mit einer absenkbaren Schienenzange auf.

Die Aufgabe der vorliegenden Erfindung liegt nun in der Schaffung einer Reinigungsmaschine der eingangs genannten Art, mit der auch bei der Weichenbearbeitung ein optimaler Arbeitseinsatz möglich ist.

Diese Aufgabe wird erfindungsgemäß mit einer Reinigungsmaschine der gattungsgemäßen Art dadurch gelöst, dass die Gleishebevorrichtung aus einem in Maschinenlängsrichtung verlaufenden, mit dem Maschinenrahmen verbundenen Längsträger und einem auf diesem längsverschiebbar gelagerten Querträger gebildet ist.

Durch diese verschiebbare Ausbildung der Gleishebevorrichtung ist auch in schwierigen Gleisabschnitten, wie z. B. im Bereich einer Weichenzunge, eine sichere Abstützung des schotterlosen Weichenabschnittes gewährleistet.

Weitere Vorteile der Erfindung ergeben sich aus den Unteransprüchen und der Zeichnungsbeschreibung.

Im Folgenden wird die Erfindung anhand eines in der Zeichnung dargestellten Ausführungsbeispieles näher beschrieben. Es zeigen: Fig. 1 eine Seitenansicht einer Reinigungsmaschine mit einer Gleishebevorrichtung, und die Fig. 2 bis 5 jeweils Detaildarstellungen der Gleishebevorrichtung.

Eine in Fig. 1 dargestellte Reinigungsmaschine 1 zur Reinigung von Schotter eines Gleises 2 weist einen endseitig jeweils auf einem Schienenfahrwerk 3 abgestützten Maschinenrahmen 4 auf und ist durch einen Antrieb 5 in einer Arbeitsrichtung 6 verfahrbar. Zwischen den endseitigen Schienenfahrwerken 3 ist eine Schienenkontaktelemente 7 zum Erfassen von Schienen 8 des Gleises 2 aufweisende, mit dem Maschinenrahmen 4 verbundene Gleishebevorrichtung 9 vorgesehen. Vor dieser - in Arbeitsrichtung 6 gesehen - befindet sich eine unterhalb des Gleises 2 einschwenkbare, schwertartige Schotteraufnahmevorrichtung 10 mit einer nicht näher dargestellten, rotierbaren endlosen Räumkette. Hinter der Gleishebevorrichtung 9 ist eine Abwurfstelle 11 zum Einbringen von gereinigtem Schotter vorgesehen. Vor der Reinigungsmaschine 1 ist eine weitere Vorrichtung 12 zur Aufnahme von an das Gleis 2 angrenzendem Schotter positioniert.

Wie in den Fig. 2 bis 5 ersichtlich, weist die Gleishebevorrichtung 9 jeweils auf einer - bezüglich einer Maschinenquerrichtung 13 - einander gegenüberliegenden Längsseite 14 eine - aus zwei zueinander bewegbaren Heberollen 15 gebildete - Hebezange 16 und einen Hebehaken 17 als Schienenkontaktelemente 7 auf. Diese sind jeweils auf einem Querträger 19 befestigt, der durch einen Antrieb 20 in einer Maschinenlängsrichtung 21 relativ zum Maschinenrahmen 4 sowie relativ zur Schotteraufnahmevorrichtung 10 auf einem Längsträger 22 verschiebbar ist.

Der Längsträger 22 ist sowohl an einem ersten Längsende 23 als auch an einem davon distanzierten zweiten Längsende 24 gelenkig mit dem Maschinenrahmen 4 verbunden. Jedes Längsende 23, 24 des Längsträgers 22 ist jeweils durch einen Antrieb 25 relativ zum Maschinenrahmen 4 höhenverstellbar ausgebildet und damit an diesem gelenkig befestigt.

Wie insbesondere in Fig. 4 ersichtlich, sind sowohl die Hebehaken 17 als auch die Heberollen 15 durch Rollen 26 relativ zum Querträger 19 in Maschinenquerrichtung 13 verschiebbar ausgebildet. Der Querträger 19 ist um eine vertikale Drehachse 27 relativ zum Längsträger 22 verdrehbar.

Wie speziell in Fig. 3 und 4 ersichtlich, ist jedes Paar von Heberollen 15 jeder Hebezange 16 durch einen Antrieb 28 um eine Achse 29 von einer die Schiene 8 erfassenden Arbeitsposition in eine Außerbetriebsposition hochschwenkbar.

Während des Arbeitseinsatzes der Reinigungsmaschine 1 in einem weichenlosen Gleisabschnitt ist der Antrieb 20 blockiert, so dass keine Längsverschiebung des Querträgers 19 relativ zum Längsträger 22 erfolgt. Die Hebezangen 16 sind permanent mit den Schienen 8 im Eingriff. Im Falle einer Weichenzunge eines Weichenabschnittes werden die Hebehaken 17 unter dem Schienenfuß eingeschwenkt und die Hebezangen 16 in die Außerbetriebsposition hoch gehoben. Gleichzeitig wird die Blockierung des Antriebes 20 aufgehoben, wodurch der Querträger 19 entsprechend der Arbeitsvorfahrt der Maschine 1 relativ zum Längsträger 22 bzw. zum Maschinenrahmen 4 in eine hintere Position (Fig. 3) verschoben wird.

In der hintersten Position wird die Arbeitsvorfahrt der Maschine 1 kurzzeitig gestoppt und der Querträger 19 nach Hochschwenken der Hebehaken 17 mit Hilfe des Antriebes 20 wiederum in seine vorderste Position verlagert. Nun wiederholt sich der beschriebene Hebezyklus, bis wieder die Heberollen 15 an Stelle der Hebehaken 17 einsetzbar sind.

## Patentansprüche

1. Reinigungsmaschine zur Reinigung von Schotter eines Gleises (2), mit einem auf Schienenfahrwerken (3) verfahrbaren Maschinenrahmen (4), einer Schotteraufnahmevorrichtung (10) und einer Schienenkontaktelemente (7) zum Erfassen von Schienen (8) des Gleises (2) aufweisenden, mit dem Maschinenrahmen (4) verbundenen Gleishebevorrichtung (9), die in einer Maschinenlängsrichtung (21) relativ zum Maschinenrahmen (4) sowie relativ zur Schotteraufnahmevorrichtung (10) verschiebbar ausgebildet ist, **dadurch gekennzeichnet, dass** die Gleishebevorrichtung (9) aus einem in Maschinenlängsrichtung verlaufenden, mit dem Maschinenrahmen (4) verbundenen Längsträger (22) und einem auf diesem längsverschiebbar gelagerten Querträger (19) gebildet ist.

2. Maschine nach Anspruch 1, **dadurch gekennzeichnet, dass** die Gleishebevorrichtung (9) jeweils auf einer - bezüglich einer Maschinenquerrichtung (13) - einander gegenüberliegenden Längsseite (14) eine - aus zwei zueinander bewegbaren Heberollen (15) gebildete - Hebezange (16) und einen Hebehaken (17) als Schienenkontaktelemente (7) aufweist.

3. Maschine nach Anspruch 2, **dadurch gekennzeichnet, dass** die Hebezangen (16) und die Hebehaken (17) jeweils auf dem Querträger (19) befestigt sind.

4. Maschine nach Anspruch 3, **dadurch gekennzeichnet, dass** die Hebehaken (17) relativ zum Querträger (19) in Maschinenquerrichtung verschiebbar ausgebildet sind.

5. Maschine nach Anspruch 3, **dadurch gekennzeichnet, dass** die Hebezangen (16) relativ zum Querträger (19) in Maschinenquerrichtung verschiebbar ausgebildet sind.

6. Maschine nach einem der Ansprüche 1 bis 5, **dadurch gekennzeichnet, dass** der Querträger (19) um eine vertikale Drehachse (27) relativ zum Längsträger (22) verdrehbar ausgebildet ist.

7. Maschine nach einem der Ansprüche 1 bis 6, **dadurch gekennzeichnet, dass** der Längsträger (22) sowohl an einem ersten Längsende (23) als auch an einem davon distanzierten zweiten Längsende (24) gelenkig mit dem Maschinenrahmen (4) verbunden ist.

8. Maschine nach Anspruch 7, **dadurch gekennzeichnet, dass** jedes Längsende (23, 24) des Längsträgers (22) jeweils durch einen Antrieb (25) relativ zum Maschinenrahmen (4) höhenverstellbar ausgebildet ist.

9. Maschine nach Anspruch 2, **dadurch gekennzeichnet, dass** jedes Paar von Heberollen (15) jeder Hebezange (16) durch einen Antrieb (28) um eine Achse (29) von einer Arbeitsposition in eine Außerbetriebsposition hochschwenkbar ist.

## Claims

1. A cleaning machine for cleaning ballast of a track (2), comprising a machine frame (4) mobile on on-track undercarriages (3), a ballast pick-up device (10), and a track lifting device (9) which is connected to the machine frame (4) and has rail contact elements (7) for gripping rails (8) of the track (2) and is designed to be displaceable in a longitudinal direction (21) of the machine relative to the machine frame (4) as well as relative to the ballast pick-up device (10), **characterized in that** the track lifting device (9) is formed of a longitudinal beam (22), connected to the machine frame (4) and extending in the longitudinal direction of the machine, and a transverse beam (19) mounted for longitudinal displacement on the former.

2. A machine according to claim 1, **characterized in that** the track lifting device (9) has on each longitudinal side (14) disposed opposite one another-with regard to a transverse direction (13) of the machine - respective rail contact elements (7) in the shape of lifting tongs (16) and a lifting hook (17), the lifting tongs being formed of two lifting rollers (15) movable towards one another.

3. A machine according to claim 2, **characterized in that** the lifting tongs (16) and the lifting hooks (17) are fastened in each case on the transverse beam (19).

4. A machine according to claim 3, **characterized in that** the lifting hooks (17) are designed to be displaceable relative to the transverse beam (19) in the transverse direction of the machine.

5. A machine according to claim 3, **characterized in that** the lifting tongs (16) are designed to be displaceable relative to the transverse beam (19) in the transverse direction of the machine.

6. A machine according to one of claims 1 to 5, **characterized in that** the transverse beam (19) is designed to be rotatable about a vertical axis of rotation (27) relative to the longitudinal beam (22).

7. A machine according to one of claims 1 to 6, **characterized in that** the longitudinal beam (22) is articulatedly connected to the machine frame (4) at both a first longitudinal end (23) and a second longitudinal end (24) spaced from the former.

8. A machine according to claim 7, **characterized in that** each longitudinal end (23, 24) of the longitudinal beam (22) is designed to be vertically adjustable relative to the machine frame (4) by means of a respective drive (25).

9. A machine according to claim 2, **characterized in that** each pair of lifting rollers (15) of each lifting tongs (16) can be pivoted upward about an axis (29) by means of a drive (28) from a working position into an inoperative position.

## Revendications

1. Machine de nettoyage pour le nettoyage de ballast d'une voie ferrée (2), avec un châssis de machine (4) pouvant être déplacé sur des mécanismes de roulement ferroviaires (3), un dispositif de réception de ballast (10) et un dispositif de levage de voie (9) présentant des éléments de contact de rail (7) pour la détection de rails (8) de la voie ferrée (2), relié au châssis de machine (4), qui est réalisé de manière à pouvoir être coulissé dans un sens longitudinal de machine (21) par rapport au châssis de machine (4) ainsi que par rapport au dispositif de réception de ballast (10), **caractérisée en ce que** le dispositif de levage de voie (9) est formé d'une ferme longitudinale (22) s'étendant dans le sens longitudinal de machine, reliée au châssis de machine (4) et d'une ferme transversale (19) logée sur celle-ci de manière à pouvoir être coulissée longitudinalement.

2. Machine selon la revendication 1, **caractérisée en ce que** le dispositif de levage de voie (9) présente à chaque fois sur un côté longitudinal (14) opposé l'un à l'autre par rapport à un sens transversal de machine (13) une griffe de levage (16) formée de deux rouleaux de levage (15) pouvant être déplacés l'un par rapport à l'autre et un crochet de levage (17) en tant qu'éléments de contact de rail (7).

3. Machine selon la revendication 2, **caractérisée en ce que** les griffes de levage (16) et les crochets de levage (17) sont à chaque fois fixés sur la ferme transversale (19).

4. Machine selon la revendication 3, **caractérisée en ce que** les crochets de levage (17) sont réalisés de manière à pouvoir être coulissés par rapport à la ferme transversale (19) dans le sens transversal de machine.

5. Machine selon la revendication 3, **caractérisée en ce que** les griffes de levage (16) sont réalisées de manière à pouvoir être coulissées par rapport à la ferme transversale (19) dans le sens transversal de machine.

6. Machine selon une des revendications 1 à 5, **caractérisée en ce que** la ferme transversale (19) est réalisée de manière à pouvoir être tournée autour d'un axe de rotation vertical (27) par rapport à la ferme longitudinale (22).

7. Machine selon une des revendications 1 à 6, **caractérisée en ce que** la ferme longitudinale (22) est reliée de manière articulée au châssis de machine (4) aussi bien à une première extrémité longitudinale (23) qu'à une seconde extrémité longitudinale (24) espacée de celle-ci.

8. Machine selon la revendication 7, **caractérisée en ce que** chaque extrémité longitudinale (23, 24) de la ferme longitudinale (22) est à chaque fois réalisée de manière à pouvoir être réglée en hauteur par rapport au châssis de machine (4) par un entraînement (25).

9. Machine selon la revendication 2, **caractérisée en ce que** chaque paire de rouleaux de levage (15) de chaque griffe de levage (16) peut être pivotée en hauteur autour d'un axe (29) d'une position de travail dans une position hors service par un entraînement (28).
